# FASCICULE DE BREVET EUROPEEN

(11) **EP 2 349 738 B1**
(45) Date de publication et mention de la délivrance du brevet: **27.01.2016**
(21) Numéro de dépôt: 09755952.0
(22) Date de dépôt: 02.10.2009
(51) Int. Cl.: B43K 24/04, B43K 7/00, B43K 8/00, B43K 5/16

(54) **INSTRUMENT D'ÉCRITURE À POINTE RÉTRACTABLE**
SCHREIBGERÄT MIT EINZIEHBARER SPITZE
RETRACTABLE-POINT WRITING IMPLEMENT

(30) Priorité: 03.10.2008 FR 0856731
(43) Date de publication de la demande: 03.08.2011
(73) Titulaire: Societé BIC S.A., 92611 Clichy (FR)
(72) Inventeur: ROLION, Franck, F-95270 Asnieres Sur Oise (FR); VADENNE, Franck, F-95870 Bezons (FR)
(74) Mandataire: Cabinet Plasseraud
(86) Numéro de dépôt international: PCT/FR2009/051876
(87) Numéro de publication internationale: WO 2010/037982

(56) Documents cités:
- FR-A- 2 906 756
- US-A- 3 985 455
- US-B1- 6 290 413

## Description

La présente invention se rapporte à un instrument d'écriture comprenant :
- un fût s'étendant selon une direction longitudinale;
- une cartouche d'écriture munie à une extrémité avant d'une pointe et agencée pour être déplacée dans le fût selon ladite direction longitudinale entre une position avancée dans laquelle la pointe est sortie et une position reculée dans laquelle la pointe est rétractée dans le fût;
- un organe poussoir déplaçable dans la direction longitudinale et dans une direction radiale par rapport au fût, relié à la cartouche pour opérer le déplacement de celle-ci, comprenant au moins un élément de commande traversant une ouverture latérale du fût pour faire saillie radialement vers l'extérieur, et comprenant en outre au moins un élément de verrouillage agencé pour coopérer avec un élément de verrouillage complémentaire du fût permettant un verrouillage de l'organe poussoir dans la position avancée de la cartouche.

Un tel dispositif est connu notamment de la demande de brevet publiée US4717275. L'organe poussoir intègre des pattes flexibles assurant un effort de rappel élastique dirigé radialement pour le verrouillage de l'organe poussoir, ce qui permet de se passer d'un ressort de rappel métallique classiquement monté longitudinalement à l'avant du fût entre une paroi intérieure du fût et la cartouche. Toutefois, l'instrument d'écriture décrit dans US4717275 nécessite que la cartouche soit montée dans un support mobile possédant un logement adapté pour recevoir ces pattes flexibles. Ce support de cartouche complique la fabrication de l'instrument et en renchérit le coût. De plus, ce dispositif impose que l'organe poussoir occupe quasiment toute la largeur du fût et soit par conséquent monté derrière le réservoir d'encre à l'arrière du fût.

Le brevet US6290413 décrit un instrument d'écriture ayant un assemblage de cartouches reliées entre elles par un coulisseau. Le coulisseau est actionné par un organe poussoir et comprend une lame flexible. La lame flexible assure un effort de rappel élastique et comprend une protubérance permettant de verrouiller l'organe poussoir.

La présente invention vise à résoudre ces inconvénients et à procurer un instrument d'écriture économique simple de fabrication du fait notamment de l'absence de ressort de rappel métallique. L'invention vise aussi à permettre une disposition de l'organe poussoir typiquement vers le milieu du fût ou plus en avant, afin d'améliorer l'ergonomie du dispositif d'actionnement de la cartouche.

A cet effet, l'invention a pour objet un instrument d'écriture tel que défini en préambule, caractérisé en ce qu'une partie tubulaire flexible de la cartouche est déplaçable solidairement avec l'organe poussoir et forme un moyen de rappel élastique agencé pour exercer sur l'organe poussoir un effort dirigé vers l'extérieur du fût permettant d'effectuer ledit verrouillage.

Grâce à ces dispositions, il n'est plus nécessaire que l'organe poussoir intègre un moyen de rappel élastique pour son verrouillage, ce qui permet d'avoir un organe poussoir directement monté sur une partie tubulaire flexible de la cartouche et de se passer d'une pièce de support supplémentaire de la cartouche telle que dans le dispositif de US4717275. En outre, même à prévoir un mode de réalisation selon l'invention dans lequel un moyen additionnel de rappel élastique est intégré à l'organe poussoir pour procurer un effort de rappel élastique additionnel qui vient compléter l'effort créé par la flexion du tube de la cartouche, ce moyen élastique peut être d'un encombrement suffisamment faible pour conserver un organe poussoir pouvant être monté autour d'une portion du tube de cartouche et inséré dans le fût.

Dans des modes de réalisation préférés d'un instrument d'écriture selon l'invention, on a recours notamment à l'une ou l'autre des dispositions suivantes :
l'instrument d'écriture comprend un moyen de calage radial avant et un moyen de calage radial arrière de la cartouche disposés dans le fût de part et d'autre de la position dudit élément de commande et agencés pour limiter à leurs niveaux respectifs le déplacement de ladite partie tubulaire flexible dans la direction radiale lors du déplacement de l'organe poussoir, ce qui permet d'optimiser l'effort que ladite partie tubulaire flexible exerce sur l'organe poussoir avec une certaine flèche de façon analogue à un ressort à lame ;
l'instrument d'écriture comprend un moyen de calage radial avant et un moyen de calage radial arrière de la cartouche disposés dans le fût de part et d'autre de la position dudit élément de commande et agencés pour limiter à leurs niveaux respectifs le déplacement de ladite partie tubulaire flexible dans la direction radiale lors du déplacement de l'organe poussoir ;
le fût comprend une partie principale et une partie de tête agencées pour être assemblées ensemble, l'ouverture latérale du fût présente une première portion formée sur ladite partie principale et une seconde portion formée sur ladite partie de tête, et ladite première portion présente une étendue dans la direction longitudinale au moins égale à l'étendue de l'élément de commande dans cette direction ;
l'élément de verrouillage complémentaire prévu sur le fût est formé par un premier trou disposé en alignement derrière la première portion de l'ouverture latérale et adapté pour être traversé par l'élément de verrouillage de l'organe poussoir, et un second trou est formé en alignement derrière le premier trou et est adapté pour recevoir ledit élément de verrouillage lorsque la cartouche est dans la position reculée ;
ladite partie principale du fût comprend à l'avant de la première portion de l'ouverture latérale une partie tubulaire de fixation munie de moyens de fixation pour l'assemblage avec la partie de tête, et ladite partie tubulaire de fixation présente une fente s'étendant longitudinalement dans le prolongement de ladite première portion, ladite fente ayant une largeur adaptée pour permettre le passage dudit élément de commande lors du montage ;
le fût présente un axe longitudinal central et comprend un logement s'étendant parallèlement audit axe et adjacent à un dit moyen de calage radial arrière de la cartouche, ledit logement étant agencé pour recevoir une portion arrière de la partie tubulaire flexible en la maintenant radialement à distance dudit axe du même côté du fût que ladite ouverture latérale ;
le fût présente un axe longitudinal central, et ledit moyen de calage radial avant est formé par une partie de butée radiale solidaire de l'organe poussoir, disposée en avant de l'élément de commande et faisant saillie radialement vers l'extérieur sur un côté de l'organe poussoir opposé à l'élément de commande, ladite partie de butée radiale étant agencée pour prendre appui contre une paroi intérieure du fût de façon à maintenir une portion avant de la partie tubulaire flexible radialement à distance dudit axe du même côté du fût que ladite ouverture latérale ;
l'organe poussoir comprend deux éléments de verrouillage latéralement opposés qui s'étendent en formant un seul volume généralement cylindrique selon un axe transverse perpendiculaire à la direction longitudinale du fût, ledit élément de commande faisant saillie entre les deux éléments de verrouillage perpendiculairement audit axe transverse ;
le fût comprend deux éléments de verrouillage complémentaire latéralement opposés formés chacun par une portion de bord en arc de cercle d'un trou oblong traversant une paroi du fût, ledit trou oblong formant un chemin de came adapté pour guider le déplacement d'un élément de verrouillage lors du déplacement de la cartouche entre la position avancée et la position reculée ;
ledit trou oblong présente des dimensions adaptées pour permettre d'installer l'organe poussoir dans le fût en le faisant passer à travers ledit trou ;
l'organe poussoir comprend une partie flexible faisant saillie radialement vers l'extérieur sur le côté de l'organe poussoir opposé à l'élément de commande, ladite partie flexible étant formée par un élément résilient agencé pour prendre appui contre une paroi intérieure du fût en exerçant sur l'organe poussoir lors du déplacement de celui-ci un effort de rappel élastique additionnel s'ajoutant à l'effort procuré par la partie tubulaire flexible de la cartouche.

D'autres caractéristiques et avantages ressortent de la description qui va suivre d'exemples non limitatifs de modes de réalisation, en référence aux figures dans lesquelles :
La figure 1 représente schématiquement une vue partielle en perspective d'un instrument d'écriture selon un premier mode de réalisation de l'invention.
La figure 2 représente schématiquement une vue partielle en perspective de la cartouche à encre de l'instrument d'écriture selon le premier mode de réalisation de l'invention.
La figure 3 représente schématiquement une vue en perspective de l'organe poussoir selon le premier mode de réalisation.
La figure 4 représente schématiquement une vue en perspective de l'organe poussoir de la figure 3 monté sur la cartouche de la figure 2.
La figure 5 représente schématiquement une vue éclatée en perspective du fût de l'instrument d'écriture selon le premier mode de réalisation.
La figure 6 représente schématiquement une vue en coupe longitudinale de l'instrument d'écriture selon le premier mode de réalisation.
La figure 7 représente schématiquement une vue en coupe transversale selon le plan de coupe VII-VII de la figure 6.
La figure 8 représente schématiquement une vue en perspective du fût d'un instrument d'écriture selon un second mode de réalisation de l'invention.
La figure 9 représente schématiquement une vue en coupe transversale de l'organe poussoir de l'instrument d'écriture selon le second mode de réalisation.
La figure 10 représente schématiquement une vue partielle en coupe longitudinale du fût de la figure 8 dans lequel l'organe poussoir de la figure 9 est introduit lors du montage.
La figure 11 représente schématiquement une vue en perspective du montage d'une cartouche dans l'organe poussoir selon le second mode de réalisation.
La figure 12 représente schématiquement une vue partielle en coupe longitudinale de l'instrument d'écriture selon le second mode de réalisation.
La figure 13 représente schématiquement une vue en coupe transversale selon le plan de coupe XIII-XIII de la figure 12.
La figure 14 représente schématiquement un autre mode de réalisation d'un organe poussoir pour un instrument d'écriture selon l'invention.
La figure 15 représente schématiquement un autre mode de réalisation d'un organe poussoir pour un instrument d'écriture selon l'invention.

Sur les figures 1 à 7, l'instrument d'écriture selon un premier mode de réalisation de l'invention comprend un fût 1 généralement cylindrique présentant une ouverture latérale 4 traversée par un élément de commande 3A d'un organe poussoir 3. Le fût 1 loge une cartouche à encre 2 déplaçable solidairement avec l'organe poussoir 3, comprenant une pointe d'écriture 2A et un réservoir d'encre formé par un tube 2B en matériau plastique flexible et résilient. L'organe poussoir 3 comprend une partie généralement tubulaire 3C présentant un trou traversant 31 adapté pour permettre le passage du tube 2B jusqu'à ce que des protubérances 2C formées sur le tube viennent en butée contre une ouverture évasée à l'avant du trou 31. Le diamètre du trou 31 est prévu de façon à ce que l'organe poussoir 3 enserre le tube au moins suffisamment fort pour que celui-ci soit maintenu dans une certaine mesure et tout au moins ne puisse pas glisser dans le trou 31 par le seul effet de son poids. Alternativement, il est possible de prévoir des moyens d'encliquetage pour maintenir l'organe poussoir 3 en position sur le tube 2B.

L'organe poussoir 3 comprend de plus un élément de commande 3A sous la forme d'un bouton faisant saillie radialement à partir d'une surface extérieure de la partie généralement cylindrique 3C et un élément de verrouillage 3B sous la forme d'un ergot cylindrique biseauté prévu sur l'extrémité arrière de la partie 3C en alignement longitudinal avec l'élément de commande 3A. Un autre élément protubérant 3D, dont la fonction sera explicitée en rapport avec la figure 6, fait saillie radialement à partir d'une extrémité avant de la partie généralement tubulaire 3C dans la direction opposée aux éléments de commande et de verrouillage.

Un premier trou 5 et un second trou 6 sont formés dans le fût 1 en arrière de l'ouverture latérale 4 et en alignement avec celle-ci, et sont adaptés respectivement pour recevoir l'élément de verrouillage 3B de l'organe poussoir 3 lorsque la cartouche 2 se trouve respectivement dans une position avancée dans laquelle la pointe 2A est sortie et dans une position reculée dans laquelle la pointe est rétractée et protégée par le fût.

L'élément de commande 3A fait saillie radialement au-delà de la paroi extérieure du fût 1 pour être aisément actionné par l'utilisateur. Avantageusement, pour permettre le montage de l'organe poussoir 3 dans le fût 1, ce dernier comprend une partie principale 1B et une partie de tête 1A agencées pour être assemblées ensemble, par exemple par des moyens de vissage tels que représentés sur la figure 5. L'élément de commande 3A présente ici une forme sensiblement ovale pour des raisons notamment esthétiques, et l'ouverture latérale 4 du fût présente par conséquent des bords d'extrémités de formes correspondantes. Dans cette configuration, afin de limiter la longueur de l'ouverture latérale 4, il est avantageux de prévoir que cette ouverture présente une première portion 4B formée sur la partie principale 1B du fût et une seconde portion 4A formée sur la partie de tête 1A du fût.

Afin de ne pas gêner le vissage de la partie de tête 1 A sur la partie principale 1B, il est avantageux que la première portion 4B présente une étendue d2 dans la direction longitudinale au moins égale à l'étendue d1 de l'élément de commande 3A dans cette direction. Si les distances d1 et d2 sont prévues égales, comme c'est le cas dans la réalisation représentée, l'étendue d3 de la seconde portion 4A de l'ouverture latérale 4 doit être au moins égale à la distance d4 qui sépare les centres des premier et second tous 5 et 6 et qui est égale à la course en translation de la cartouche 2 entre la position avancée et la position reculée. Dans la réalisation représentée, les distances d3 et d4 sont prévues égales. De cette façon, comme visible sur la figure 6, l'élément de commande 3A arrive quasiment en butée contre le bord d'extrémité avant de l'ouverture latérale 4 lorsque l'élément de verrouillage 3B est engagé dans le premier trou 5, la cartouche 2 étant alors dans la position avancée.

Sur la figure 6, il apparaît que l'élément protubérant 3D de l'organe poussoir 3 constitue un moyen de calage radial avant de la cartouche 2, en ce sens qu'il permet à son niveau de limiter le déplacement radial par rapport à l'axe longitudinal central A du tube flexible 2B. En effet, cet élément protubérant 3D est agencé pour rester en permanence en appui contre une paroi intérieure du fût 1, de façon à ce qu'une poussée exercée sur l'élément de commande 3A et dirigée radialement vers l'intérieur amène l'organe poussoir 3 à pivoter sensiblement autour de l'élément 3D dans le plan de la figure 6. La flexibilité du tube de cartouche 2B permet un débattement suffisant de l'élément de verrouillage 3B dans la direction radiale lors du pivotement de l'organe poussoir 3, afin de permettre l'engagement ou le désengagement de l'élément de verrouillage 3B dans un trou 5 ou 6.

La partie principale 1B du fût comprend à l'avant de la première portion 4B de l'ouverture latérale 4 une partie tubulaire de fixation 1BA munie de moyens de fixation pour l'assemblage avec la partie de tête 1A. Cette partie tubulaire de fixation 1BA présente une fente 8 qui s'étend longitudinalement dans le prolongement de la première portion 4B et possède une largeur suffisante pour le passage du bouton formant l'élément de commande 3A lors du montage.

Comme représenté sur les figures 6 et 7, une portion arrière du fût comprend un logement 7 qui s'étend parallèlement à l'axe longitudinal central A. Une portion arrière du tube de cartouche 2B en arrière de l'organe poussoir 3 est apte à coulisser en translation dans le logement 7 et est maintenue radialement à distance de l'axe A du même côté du fût 1 que l'ouverture latérale 4. En effet, le logement 7 est délimité notamment par deux nervures 9 diamétralement opposées qui s'étendent longitudinalement et font saillie radialement vers l'intérieur du fût à partir d'une paroi intérieure cylindrique 7A du fut. Les nervures 9 constituent un moyen de calage radial arrière du tube de cartouche 2B, et sont espacées par rapport au moyen de calage avant constitué par l'élément protubérant 3D d'une distance d9 suffisante pour qu'une portion intermédiaire du tube de cartouche 2B se déforme en flexion en restant dans la limite d'une déformation complètement élastique lors du déplacement radial de l'organe poussoir 3.

Les figures 8 à 13 représentent un second mode de réalisation d'un instrument d'écriture selon l'invention. Le fût 10 représenté sur la figure 8, de forme généralement cylindrique, présente un premier trou oblong 40 formant une ouverture pour permettre le coulissement de l'élément poussoir 30A de l'organe poussoir 30 représenté sur la figure 9, et présente en outre deux second trous oblongs profilés 50 latéralement opposés traversant chacun une paroi du fût de part et d'autre du premier trou 40.

L'organe poussoir 30 est destiné à être introduit dans le fût par l'un ou l'autre des trous oblongs 50, et comprend deux éléments de verrouillage 30B latéralement opposés constitués par deux protubérances cylindriques qui s'étendent en formant un seul volume généralement cylindrique selon un axe transverse X perpendiculaire à la direction longitudinale du fût 10. Il comprend en outre un élément de commande 30A sous la forme d'un bouton faisant saillie entre les deux éléments de verrouillage 30B perpendiculairement à l'axe transverse X. Les éléments de verrouillage complémentaires du fût sont formés chacun par une portion de bord en arc de cercle 51 d'un trou oblong 50, chaque trou oblong 50 formant un chemin de came le long duquel un élément de verrouillage 30B est guidé lorsque l'organe poussoir 30 est déplacé pour actionner la cartouche 20 entre une position avancée et une position reculée.

Comme représenté sur la figure 10, l'organe poussoir 30 est introduit dans le fût 10 avant d'être relié à la cartouche 20. Les dimensions d'un trou oblong 50 sont adaptées pour une unique position inclinée d'introduction de l'organe poussoir 30, lequel une fois en place dans le fût est amené à pivoter dans le sens de la flèche F1 par rapport à l'axe transverse X jusqu'à ce qu'un trou cylindrique 31 prévu dans l'organe poussoir 30 pour le passage de la cartouche 20 soit orienté selon la direction longitudinale. La cartouche 20 est ensuite introduite dans le fût 10 et passée par le trou cylindrique 31 dans le sens d'introduction de la flèche F2, jusqu'à ce que l'organe poussoir 30 parvienne à une position déterminée dans laquelle il est maintenu en position sur la cartouche par des moyens de maintien non représentés qui peuvent être analogues à ceux décrits dans le premier mode de réalisation. Avantageusement, le fût 10 comprend deux parties séparables respectivement avant et arrière 10A et 10B, et la cartouche 20 est introduite dans la partie arrière 10B préalablement au montage de la partie avant 10A.

Sur la figure 12, l'instrument d'écriture selon ce second mode de réalisation est représenté vu en coupe longitudinale dans la position avancée de la cartouche 20. Grâce à la coopération entre chaque élément de verrouillage 30B et un élément de verrouillage complémentaire formé par la portion de bord en arc de cercle 51 d'un trou oblong 50, l'organe poussoir 30 est dans une position verrouillée qui permet de maintenir la cartouche 20 en position lors d'un appui de la pointe d'écriture 20A sur une surface.

Dans la réalisation représentée, le tube flexible 20B de la cartouche est préformé à la fabrication avec une courbure prédéterminée dans un plan longitudinal, comme visible sur le plan des figures 11 et 12. Cette disposition est avantageuse en particulier pour permettre à chaque trou oblong 50 de présenter une section d'ouverture qui s'étend sur quasiment tout le diamètre de la paroi intérieure cylindrique du fût 10. En effet, dans cette configuration, le tube 20B doit être relié à l'organe poussoir 30 au dessus de la surface d'extrémité basse des éléments de verrouillage 30B afin de ne pas gêner le déplacement de l'organe 30. A la fabrication, la courbure de formage du tube de cartouche 20B peut être prévue de façon à correspondre à la courbure effective que présente ce tube dans la position de verrouillage de la cartouche représentée sur la figure 12, ou peut aussi être prévue plus importante de façon à ce que la portion courbée du tube procure dans cette position de verrouillage une poussée dirigée vers l'extérieur contre l'organe poussoir 30.

Il est entendu que le tube de cartouche 20B peut aussi être formé complètement droit dans ce second mode de réalisation, par exemple en abaissant la position du trou 31 sur l'organe poussoir 30 ou en prévoyant des chemins de came transversalement moins étendus vus dans le plan de la figure 12.

Un moyen de calage radial avant et un moyen de calage radial arrière constitués chacun par des nervures 90 s'étendant longitudinalement de part et d'autre de la position de l'élément de commande 30A sont prévus pour limiter à leurs niveaux respectifs le déplacement radial du tube de cartouche 20B, en maintenant une portion avant et une portion arrière du tube 20B sensiblement en alignement avec l'axe central longitudinal A. Les nervures de calage radial avant et les nervures de calage radial arrière sont espacées entre elles d'une distance d90 suffisante pour qu'une portion intermédiaire du tube de cartouche 20B se déforme en flexion en restant dans la limite d'une déformation complètement élastique lors du déplacement de l'organe poussoir 30.

La figure 13 représente une vue en section selon le plan XIII-XIII de la figure 12, au niveau des nervures 90 de calage radial arrière. On notera que les nervures de calage radial avant sont prévues ici analogues aux nervures arrières, c'est à dire telles qu'une vue en section selon un plan à leur niveau est analogue à la vue de la figure 13. Il est entendu que la hauteur de celle des trois nervures 90 qui fixe la position de calage radial du tube de cartouche 20B peut être prévue de façon à décaler radialement cette position par rapport à l'axe central longitudinal A.

La figure 14 représente une première variante d'un élément poussoir selon le premier mode de réalisation de l'invention, l'élément poussoir modifié 3' étant représenté selon une vue en coupe transversale. La modification principale par rapport à l'élément poussoir 3 de la figure 3 porte sur l'élément protubérant 3D qui est remplacé par une languette flexible 3'D formant en section sensiblement un arc de cercle qui s'étend longitudinalement sous l'élément poussoir 3A. Cette languette 3'D prend appui contre la paroi intérieure du fût 1 et exerce sur l'organe poussoir 3' un effort de rappel élastique additionnel qui s'ajoute à l'effort procuré par le tube flexible de cartouche lorsque l'organe poussoir 3' est déplacé radialement. Contrairement à l'organe poussoir 3, l'organe poussoir 3' ne doit pas nécessairement pivoter dans un plan longitudinal pour désengager l'élément de verrouillage 3B.

Une autre variante de l'organe poussoir selon le premier mode de réalisation de l'invention est représentée vue en coupe longitudinale sur la figure 15. Par rapport à l'organe poussoir 3 de la figure 3, une languette flexible résiliente 3"D est ajoutée à l'arrière de la protubérance 3D, et permet de renforcer l'effort de rappel élastique exercé sur l'organe poussoir 3" lorsque celui-ci est amené à pivoter dans le plan de la figure par rapport à l'élément protubérant 3D.

## Revendications

1. Instrument d'écriture comprenant :
- un fût (1; 10) s'étendant selon une direction longitudinale;
- une cartouche (2; 20) d'écriture munie à une extrémité avant d'une pointe (2A; 20A) et agencée pour être déplacée dans le fût selon ladite direction longitudinale entre une position avancée dans laquelle la pointe (2A; 20A) est sortie et une position reculée dans laquelle la pointe est rétractée dans le fût;
- un organe poussoir (3 ; 3', 3"; 30) déplaçable dans la direction longitudinale et dans une direction radiale par rapport au fût, relié à la cartouche pour opérer le déplacement de celle-ci, comprenant au moins un élément de commande (3A; 30A) traversant une ouverture latérale (4; 40) du fût pour faire saillie radialement vers l'extérieur, et comprenant en outre au moins un élément de verrouillage (3B; 30B) agencé pour coopérer avec un élément de verrouillage complémentaire (5; 51) du fût permettant un verrouillage de l'organe poussoir dans la position avancée de la cartouche ;
**caractérisé en ce que** l'organe poussoir (3 ; 3', 3"; 30) est directement monté sur une partie tubulaire flexible (2B; 20B) de la cartouche (2; 20), ladite partie tubulaire flexible (2B; 20B) de la cartouche (2; 20) étant déplaçable solidairement avec l'organe poussoir (3; 3'; 3"; 30) et formant un moyen de rappel élastique agencé pour exercer sur l'organe poussoir un effort dirigé vers l'extérieur du fût (1; 10) permettant d'effectuer ledit verrouillage, et
l'instrument d'écriture comprenant un moyen de calage radial avant (3D; 90) et un moyen de calage radial arrière (9; 90) de la cartouche (2) disposés dans le fût de part et d'autre de la position dudit élément de commande (3 A; 30A) et agencés pour limiter à leurs niveaux respectifs le déplacement de ladite partie tubulaire flexible (2B; 20B) dans la direction radiale lors du déplacement de l'organe poussoir (3; 3" ; 30).

2. Instrument d'écriture selon la revendication 1, **caractérisé en ce que** l'organe poussoir (3; 3', 3"; 30) présente un trou traversant (31) par lequel ladite partie tubulaire flexible (2B ; 20B) passe pour amener l'organe poussoir dans une position déterminée sur ladite partie tubulaire.

3. Instrument d'écriture selon l'une quelconque des revendications précédentes, **caractérisé en ce que** le fût (1) comprend une partie principale (1B) et une partie de tête (1A) agencées pour être assemblées ensemble, **en ce que** l'ouverture latérale (4) du fut présente une première portion (4B) formée sur ladite partie principale (1B) et une seconde portion (4A) formée sur ladite partie de tête (1A), et **en ce que** ladite première portion (4B) présente une étendue (d2) dans la direction longitudinale au moins égale à l'étendue (dl) de l'élément de commande (3A) dans cette direction.

4. Instrument d'écriture selon la revendication 3, **caractérisé en ce que** l'élément de verrouillage complémentaire (5) prévu sur le fût est formé par un premier trou disposé en alignement derrière la première portion (4B) de l'ouverture latérale (4) et adapté pour être traversé par l'élément de verrouillage (3B) de l'organe poussoir, et **en ce qu'**un second trou (6) est formé en alignement derrière le premier trou (5) et est adapté pour recevoir ledit élément de verrouillage (3B) lorsque la cartouche est dans la position reculée.

5. Instrument d'écriture selon la revendication 3 ou 4, **caractérisé en ce que** ladite partie principale (1B) du fût comprend à l'avant de la première portion (4B) de l'ouverture latérale (4) une partie tubulaire de fixation (1BA) munie de moyens de fixation pour l'assemblage avec la partie de tête (1A), et **en ce que** ladite partie tubulaire de fixation (1BA) présente une fente (8) s'étendant longitudinalement dans le prolongement de ladite première portion (4B), ladite fente (8) ayant une largeur adaptée pour permettre le passage dudit élément de commande (3A) lors du montage.

6. Instrument d'écriture selon l'une quelconque des revendications précédentes, dans lequel le fût (1) présente un axe longitudinal (A) central, **caractérisé en ce que** le fût comprend un logement (7) s'étendant parallèlement audit axe (A) et adjacent à un dit moyen de calage radial arrière (9) de la cartouche (2), ledit logement étant agencé pour recevoir une portion arrière de la partie tubulaire flexible (2B; 20B) en la maintenant radialement à distance dudit axe (A) du même côté du fût que ladite ouverture latérale (4).

7. Instrument d'écriture selon l'une quelconque des revendications précédentes, dans lequel le fût (1) présente un axe longitudinal (A) central, **caractérisé en ce que** ledit moyen de calage radial avant est formé par une partie de butée radiale (3D) solidaire de l'organe poussoir (3), disposée en avant de l'élément de commande (3A) et faisant saillie radialement vers l'extérieur sur un côté de l'organe poussoir opposé à l'élément de commande (3A), ladite partie de butée radiale (3D) étant agencée pour prendre appui contre une paroi intérieure du fût (1) de façon à maintenir une portion avant de la partie tubulaire flexible (2B; 20B) radialement à distance dudit axe (A) du même côté du fût que ladite ouverture latérale (4).

8. Instrument d'écriture selon l'une quelconque des revendications 1 à 2, **caractérisé en ce que** l'organe poussoir (30) comprend deux éléments de verrouillage (30B) latéralement opposés qui s'étendent en formant un seul volume généralement cylindrique selon un axe transverse (X) perpendiculaire à la direction longitudinale du fût (10), ledit élément de commande (30A) faisant saillie entre les deux éléments de verrouillage (30B) perpendiculairement audit axe transverse (X).

9. Instrument d'écriture selon la revendication 8, **caractérisé en ce que** le fût comprend deux éléments de verrouillage complémentaire latéralement opposés formés chacun par une portion de bord en arc de cercle (51) d'un trou oblong (50) traversant une paroi du fût (10), ledit trou oblong (50) formant un chemin de came adapté pour guider le déplacement d'un élément de verrouillage (30B) lors du déplacement de la cartouche (20) entre la position avancée et la position reculée.

10. Instrument d'écriture selon la revendication 9, **caractérisé en ce que** ledit trou oblong (50) présente des dimensions adaptées pour permettre d'installer l'organe poussoir (30) dans le fût (10) en le faisant passer à travers ledit trou.

11. Instrument d'écriture selon l'une quelconque des revendications précédentes, **caractérisé en ce que** l'organe poussoir (3; 30) comprend une partie flexible faisant saillie radialement vers l'extérieur sur le côté de l'organe poussoir opposé à l'élément de commande (3A ; 30A), ladite partie flexible étant formée par un élément résilient (3'D; 3"D) agencé pour prendre appui contre une paroi intérieure du fût (1) en exerçant sur l'organe poussoir lors du déplacement de celui-ci un effort de rappel élastique additionnel s'ajoutant à l'effort procuré par la partie tubulaire flexible (2B; 20B) de la cartouche.

## Patentansprüche

1. Schreibgerät, aufweisend:
- einen Schaft (1; 10), der sich in einer Längsrichtung erstreckt;
- eine Schreibpatrone (2; 20), die an einem vorderen Ende mit einer Spitze (2A; 20A) versehen ist und die angeordnet ist, um in dem Schaft in der Längsrichtung zwischen einer vorgeschobenen Position, in der die Spitze (2A; 20A) ausgefahren ist, und einer eingezogenen Position, in der die Spitze in den Schaft eingezogen ist, verschoben zu werden;
- ein Schuborgan (3; 3', 3"; 30), das in Bezug auf den Schaft in der Längsrichtung und in einer radialen Richtung verschiebbar ist, das mit der Patrone verbunden ist, um die Verschiebung derselben herbeizuführen, aufweisend mindestens ein Steuerelement (3A; 30A), das durch eine seitliche Öffnung (4; 40) des Schafts geht, um radial nach außen überzustehen, und ferner aufweisend mindestens ein Verriegelungselement (3B; 30B), das angeordnet ist, um mit einem komplementären Verriegelungselement (5; 51) des Schafts zusammenzuwirken, das eine Verriegelung des Schuborgans in der vorgeschobenen Position der Patrone ermöglicht;
**dadurch gekennzeichnet, dass** das Schuborgan (3; 3', 3"; 30) direkt auf einem flexiblen, röhrenförmigen Teil (2B; 20B) der Patrone (2; 20) befestigt ist, wobei der flexible, röhrenförmige Teil (2B; 20B) der Patrone (2; 20), fest verbunden mit dem Schuborgan (3; 3'; 3"; 30), verschiebbar ist und ein elastisches Rückholmittel bildet, das angeordnet ist, um auf das Schuborgan eine Kraft auszuüben, die nach außerhalb des Schafts (1; 10) gerichtet ist, die es ermöglicht, die Verriegelung durchzuführen, und
wobei das Schreibgerät ein vorderes radiales Anschlagsmittel (3D; 90) und ein hinteres radiales Anschlagsmittel (9; 90) der Patrone (2) aufweist, die in dem Schaft auf beiden Seiten der Position des Steuerelements (3A; 30A) angebracht sind und die angeordnet sind, um in ihren jeweiligen Höhen die Verschiebung des flexiblen, röhrenförmigen Teils (2B; 20B) in radialer Richtung während der Verschiebung des Schuborgans (3; 3"; 30) zu begrenzen.

2. Schreibgerät nach Anspruch 1, **dadurch gekennzeichnet, dass** das Schuborgan (3; 3', 3"; 30) ein durchgehendes Loch (31) aufweist, durch das der flexible, röhrenförmige Teil (2B; 20B) geht, um das Schuborgan in eine bestimmte Position auf dem röhrenförmigen Teil zu befördern.

3. Schreibgerät nach einem der vorhergehenden Ansprüche, **dadurch gekennzeichnet, dass** der Schaft (1) einen Hauptteil (1B) und einen Kopfteil (1A) aufweist, die angeordnet sind, um zusammengefügt zu werden, dadurch, dass die seitliche Öffnung (4) des Schafts einen ersten Abschnitt (4B) aufweist, der auf dem Hauptteil (1B) ausgebildet ist, und einen zweiten Abschnitt (4A), der auf dem Kopfteil (1A) ausgebildet ist, und dadurch, dass der erste Abschnitt (4B) eine Ausdehnung (d2) in der Längsrichtung mindestens gleich der Ausdehnung (dl) des Steuerelements (3A) in dieser Richtung aufweist.

4. Schreibgerät nach Anspruch 3, **dadurch gekennzeichnet, dass** das komplementäre Verriegelungselement (5), das auf dem Schaft vorgesehen ist, durch ein erstes Loch ausgebildet ist, das in einer Linie hinter dem ersten Abschnitt (4B) der seitlichen Öffnung (4) angebracht ist und angepasst ist, um von dem Verriegelungselement (3B) des Schuborgans durchquert zu werden, und dadurch, dass ein zweites Loch (6) in einer Linie hinter dem ersten Loch (5) ausgebildet ist und angepasst ist, um das Verriegelungselement (3B) aufzunehmen, wenn sich die Patrone in eingezogener Position befindet.

5. Schreibgerät nach Anspruch 3 oder 4, **dadurch gekennzeichnet, dass** der Hauptteil (1B) des Schafts vor dem ersten Abschnitt (4B) der seitlichen Öffnung (4) einen röhrenförmigen Befestigungsteil (1BA) aufweist, der mit Befestigungsmitteln zum Zusammenfügen mit dem Kopfteil (1A) versehen ist, und dadurch, dass der röhrenförmige Befestigungsteil (1BA) einen Schlitz (8) aufweist, der sich in Längsrichtung in der Verlängerung des ersten Abschnitts (4B) erstreckt, wobei der Schlitz (8) eine Breite hat, die angepasst ist, um den Durchgang des Steuerelements (3A) während der Montage zu ermöglichen.

6. Schreibgerät nach einem der vorhergehenden Ansprüche, wobei der Schaft (1) eine Längsmittelachse (A) aufweist, **dadurch gekennzeichnet, dass** der Schaft eine Aufnahme (7) aufweist, die sich parallel zu dieser Achse (A) und benachbart zu einem hinteren radialen Anschlagsmittel (9) der Patrone (2) erstreckt, wobei die Aufnahme angeordnet ist, um einen hinteren Abschnitt des flexiblen, röhrenförmigen Teils (2B; 20B) aufzunehmen, indem sie ihn radial beabstandet von der Achse (A) auf der gleichen Seite des Schafts wie die seitliche Öffnung (4) hält.

7. Schreibgerät nach einem der vorhergehenden Ansprüche, wobei der Schaft (1) eine Längsmittelachse (A) aufweist, **dadurch gekennzeichnet, dass** das vordere radiale Anschlagsmittel durch einen Teil mit radialem Anstoß (3D) ausgebildet ist, der fest mit dem Schuborgan (3) verbunden ist, der vor dem Steuerelement (3A) angebracht ist und auf einer Seite des Schuborgans gegenüber dem Steuerelement (3A) radial nach außen vorsteht, wobei der Teil mit radialem Anstoß (3D) angeordnet ist, um gegen eine Innenwand des Schafts (1) anzuliegen, um einen vorderen Abschnitt des flexiblen, röhrenförmigen Teils (2B; 20B) radial beabstandet von der Achse (A) auf der gleichen Seite des Schafts wie die seitliche Öffnung (4) zu halten.

8. Schreibgerät nach einem der Ansprüche 1 bis 2, **dadurch gekennzeichnet, dass** das Schuborgan (30) zwei seitlich gegenüberliegende Verriegelungselemente (30B) aufweist, die sich unter Bildung eines einzelnen, im Allgemeinen zylinderförmigen Volumens entlang einer Querachse (X) erstrecken, die senkrecht zu der Längsrichtung des Schafts (10) verläuft, wobei das Steuerelement (30A) zwischen den beiden Verriegelungselementen (30B) senkrecht zur Querachse (X) vorsteht.

9. Schreibgerät nach Anspruch 8, **dadurch gekennzeichnet, dass** der Schaft zwei seitlich gegenüberliegende, komplementäre Verriegelungselemente aufweist, die jeweils von einem kreisbogenförmigen Randabschnitt (51) eines Langlochs (50) gebildet werden, das durch eine Wand des Schafts (10) verläuft, wobei das Langloch (50) eine Kurvenbahn bildet, die angepasst ist, um die Verschiebung eines Verriegelungselements (30B) während der Verschiebung der Patrone (20) zwischen der vorgeschobenen und der eingezogenen Position zu lenken.

10. Schreibgerät nach Anspruch 9, **dadurch gekennzeichnet, dass** das Langloch (50) Abmessungen aufweist, die angepasst sind, um es zu ermöglichen, das Schuborgan (30) in dem Schaft (10) anzubringen, indem es durch das Loch geführt wird.

11. Schreibgerät nach einem der vorhergehenden Ansprüche, **dadurch gekennzeichnet, dass** das Schuborgan (3; 30) einen flexiblen Teil aufweist, der auf der Seite des Schuborgans gegenüber dem Steuerelement (3A; 30A) radial nach außen vorsteht, wobei der flexible Teil von einem federnden Element (3'D; 3"D) gebildet wird, das angeordnet ist, um gegen eine innere Wand des Schafts (1) anzuliegen, wobei auf das Schuborgan während der Verschiebung desselben eine zusätzliche, elastische Rückstellkraft ausgeübt wird, die zur Kraft hinzukommt, die von dem flexiblen, röhrenförmigen Teil (2B; 20B) der Patrone beschafft wird.

## Claims

1. Writing implement comprising:
- a barrel (1; 10) extending in a longitudinal direction;
- a writing cartridge (2; 20) provided at one front end with a tip (2A; 20A) and designed to be moved in the barrel in said longitudinal direction between a forward position in which the tip (2A; 20A) is extended and a retracted position in which the tip is retracted into the barrel;
- a push member (3; 3', 3"; 30) movable in the longitudinal direction and in a radial direction relative to the barrel, connected to the cartridge in order to move the latter, comprising at least one control member (3A; 30A) extending through an opening (4; 40) in the side of the barrel in order to project radially outwards, and also comprising at least one locking member (3B; 30B) designed to cooperate with a complementary locking member (5; 51) of the barrel allowing the push member to be locked in the forward position of the cartridge;
**characterized in that** the push member (3; 3'; 3"; 30) is directly fitted on a flexible tubular part (2B; 20B) of the cartridge (2; 20), said flexible tubular part (2B; 20B) of the cartridge (2; 20) being movable jointly with the push member (3; 3'; 3"; 30) and forming an elastic return member designed to exert on the push member a force directed outwards from the barrel (1; 10) making it possible to bring about said locking, and
the writing implement comprising a front radial adjustment means (3D; 90) and a rear radial adjustment means (9; 90) of the cartridge (2) arranged in the barrel on either side of the position of said control member (3A; 30A) and designed to limit at their respective levels the movement of said flexible tubular part (2B; 20B) in the radial direction during the movement of the push member (3; 3"; 30).

2. Writing implement according to claim 1, **characterized in that** the push member (3; 3', 3"; 30) has a hole extending through (31), through which said flexible tubular part (2B; 20B) passes in order to bring the push member into a specific position on said tubular part.

3. Writing implement according to any one of the previous claims, **characterized in that** the barrel (1) comprises a main part (1B) and a head part (1A) designed to be assembled together, **in that** the opening (4) in the side of the barrel has a first portion (4B) formed on said main part (1B) and a second portion (4A) formed on said head part (1A), and **in that** said first portion (4B) has an extent (d2) in the longitudinal direction at least equal to the extent (d1) of the control member (3A) in this direction.

4. Writing implement according to claim 3, **characterized in that** the complementary locking member (5) provided on the barrel is formed by a first hole arranged in alignment behind the first portion (4B) of the opening (4) in the side and suitable for being passed through by the locking member (3B) of the push member, and **in that** a second hole (6) is formed in alignment behind the first hole (5) and is suitable for receiving said locking member (3B) when the cartridge is in the retracted position.

5. Writing implement according to claim 3 or 4, **characterized in that** said main part (1B) of the barrel comprises at the front of the first portion (4B) of the opening (4) in the side a tubular fixing part (1BA) provided with fixing means for assembly with the head part (1A), and **in that** said tubular fixing part (1BA) has a slot (8) extending longitudinally in the extension of said first portion (4B), said slot (8) having a width suitable for allowing said control member (3A) to pass through during fitting.

6. Writing implement according to any one of preceding claims, in which the barrel (1) has a central longitudinal axis (A), **characterized in that** the barrel comprises a housing (7) extending parallel to said axis (A) and adjacent to a so-called rear radial adjustment means (9) of the cartridge (2), said housing being designed to receive a rear portion of the flexible tubular part (2B; 20B) while holding it radially at a distance from said axis (A) on the same side of the barrel as said opening (4) in the side.

7. Writing implement according to any one of preceding claims, in which the barrel (1) has a central longitudinal axis (A), **characterized in that** said front radial adjustment means is formed by a radial stop part (3D) integral with the push member (3), arranged in front of the control member (3A) and projecting radially outwards on one side of the push member opposite the control member (3A), said radial stop part (3D) being designed to rest against an inner wall of the barrel (1) so as to hold a front portion of the flexible tubular part (2B; 20B) radially at a distance from said axis (A) on the same side of the barrel as said opening (4) in the side.

8. Writing implement according to any one of claims 1 to 2, **characterized in that** the push member (30) comprises two locking elements (30B) on opposite sides which extend forming a single generally cylindrical volume along a transverse axis (X) perpendicular to the longitudinal direction of the barrel (10), said control member (30A) projecting between the two locking elements (30B) perpendicular to said transverse axis (X).

9. Writing implement according to claim 8, **characterized in that** the barrel comprises two complementary locking elements on opposite sides each formed by an edge portion in the form of an arc of circle (51) of an oblong hole (50) extending through a wall of the barrel (10), said oblong hole (50) forming a cam channel suitable for guiding the movement of a locking member (30B) during the movement of the cartridge (20) between the forward position and the retracted position.

10. Writing implement according to claim 9, **characterized in that** said oblong hole (50) has dimensions suitable for making it possible to install the push member (30) in the barrel (10) by passing it through said hole.

11. Writing implement according to any one of the previous claims, **characterized in that** the push member (3; 30) comprises a flexible part projecting radially outwards on the side of the push member opposite the control member (3A; 30A), said flexible part being formed by a resilient element (3'D; 3"D) designed to rest against an inner wall of the barrel (1) exerting on the push member during the movement of the latter an additional elastic return force supplementing the force provided by the flexible tubular part (2B; 20B) of the cartridge.
